# EUROPÄISCHE PATENTSCHRIFT

(11) **EP 2 118 401 B1**
(45) Veröffentlichungstag und Bekanntmachung des Hinweises auf die Patenterteilung: **24.08.2011**
(21) Anmeldenummer: 08715756.6
(22) Anmeldetag: 14.02.2008
(51) Int. Cl.: E04G 9/10, E04G 17/00

(54) **SCHALUNGSELEMENT MIT IDENTIFIZIERUNGSMITTEL**
FORMWORK ELEMENT WITH IDENTIFICATION MEANS
ÉLÉMENT DE COFFRAGE DOTÉ D'UN MOYEN D'IDENTIFICATION

(30) Priorität: 16.02.2007 DE 102007008303
(43) Veröffentlichungstag der Anmeldung: 18.11.2009
(73) Patentinhaber: PASCHAL-WERK G. MAIER GmbH, D-77790 Steinach (DE)
(72) Erfinder: SUM, Walter, 77790 Steinach (DE)
(74) Vertreter: Maucher, Wolfgang
(86) Internationale Anmeldenummer: PCT/EP2008/001110
(87) Internationale Veröffentlichungsnummer: WO 2008/098755

(56) Entgegenhaltungen:
- DE-A1- 10 055 060
- DE-U1- 20 005 975
- JP-A- 5 323 875

## Beschreibung

Die Erfindung betrifft ein Schalungselement mit einer Schalhaut und mit wenigstens einem an einem Rand oder nahe zu einem Rand der Schalhaut von dieser auf der dem Beton in Gebrauchsstellung abgewandten Seite abstehenden, jeweils aus Metall bestehenden Randsteg oder Außenrahmen oder die Schalhaut abstützenden Träger, wobei an dem Schalungselement als Identifizierungsmittel wenigstens ein Transponder angeordnet ist, wobei an dem Randsteg oder Außenrahmen oder Träger an dessen von der Schalhaut abgewandten, in Gebrauchsstellung einem Nachbar-Schalungselement oder Gebäudeteil zugewandten Oberfläche wenigstens eine Vertiefung vorgesehen ist, die größer als ein flacher Transponder ist, und wobei der Transponder in dieser Vertiefung von deren Begrenzung umfasst angeordnet und gehalten ist.

Ein Beispiel für ein Schaltungselement mit einem an dem Rand der Schalhaut abstehenden Randsteg oder Außenrahmen ist in EP 0 57.3 450 B1 beschrieben.

Ein weiteres Beispiel ist in EP 0 729 536 B1 offenbart.

Ein Schalungselement mit die Schalhaut abstützenden Trägern zeigt DE 24 26 708 C3, wobei die Schalungselemente dabei gekrümmt sein oder werden können, aber auch vergleichbare Schalungselemente in Form von starren Schaltafeln mit entsprechenden zum Beispiel parallelen Trägern bekannt sind.

Schalungen und damit die Schalungselemente werden zu einem großen Teil vermietet oder durch Leasingverträge von Abnehmern zeitweise beansprucht, das heißt, es besteht bei derartigen Schalungen und Schalungselementen das Problem, dass die benützten Schalungselemente nach einer gewissen Zeit wieder zurückgenommen werden müsse.

Dabei ist häufig nicht genau festzustellen, ob der zeitweilige Benutzer wirklich diejenigen Schalungselemente zurückgibt, die er gemietet oder geleast hatte und es besteht die Gefahr, dass der Benutzer an sich noch im gluten Zustand befindliche Schalungselemente oder Schalungsteile behält und in seinem Besitz befindliche schlechtere oder stärker verschlissene Schalungselemente oder Schalungsteile zurückgibt.

Es ist deshalb wünschenswert, Schalungselemente oder zumindest wertvollere Schaltafeln so zu kennzeichnen, dass sie bei der Rücknahme identifiziert und wiedererkannt werden können.

Neben Farbmarkierungen sind dabei auch Transponder bekannt geworden.

Aus DE 200 05 975 U1 ist es bekannt, bei Rahmenschalungen mit Metallrahmen, die durch ein Kastenprofil gebildet sind, in einem Durchbruch der Umfangswand des Kastenprofils ein hohlnietenförmiges Abstandsteil aus Kunststoff einzufügen, dessen zentrale Bohrung zur Aufnahme eines Transponders dient. Dies gedeutet, dass dieses hohlnietenförmige Abstandsteil aus Kunststoff hergestellt und montiert werden muss und dass der metallrahmen eine schwächende Lochung zum Einstecken dieses als Halter für den Transponder dienenden Abstandsteils benötigt.

Es besteht deshalb die Aufgabe, ein Schalungselement der eingangs genannten Art zu schaffen, dessen Randstege oder Außenrahmen oder Träger aus Metall bestehen können, ohne dass ein spezieller Halter für den oder die Transponder erforderlich ist und einmontiert werden muss.

Zur Lösung dieser Aufgabe ist bei einem Schalungselement der eingangs definierten Art vorgesehen, dass der/die Randstege aus Flachmaterial gebildet ist sind und die Vertiefung eingeprägt ist oder dass der Randsteg bzw. Außenrahmen bzw. Träger ein Profil oder Strangpressprofil oder Hohlprofil oder Rechteckprofil ist und die Vertiefung durch spanende oder spanlose Entfernung von Werkstoff ausgearbeitet oder ausgefräst ist, dass die Vertiefung auf der in Richtung zur Mitte der Schaltafel oder des Schalungselements befindlichen Seite des Randsteges oder des Rahmens oder Trägers geschlossen ist, und dass der Transponder in der Vertiefung durch eine Künststoff- und/oder Klebemasse gehalten oder befestigt und in die Kunststoff- und/oder Klebemasse eingebettet ist.

Anstelle eines aufwendigen Halters wird also in das entsprechende metallische Teil des Schalungselementes, welches vor allem auch bei übereinander gestapelten Schalungselementen von außen gut zugänglich ist, eine Vertiefung eingebracht, in welcher in Gebrauchsstellung der Transponder isoliert untergebracht ist, so dass seine elektrömagnetischen Signale von dem Transponder gut abgegeben oder aufgenommen werden können, ohne von dem umgebenden Metall des Randsteges, Rahmens oder Trägers gestört oder "geschluckt" zu werden. Da ein spezieller Halter vermieden wird, bedarf es auch keiner speziellen Montage eines derartigen Halters. Gegenüber einer Durchgangslochung hat eine Vertiefung den Vorteil, dass ihre Anbringung praktisch keinen Mehraufwand bedeutet; der Randsteg, Rahmen oder Träger aber weniger oder gar nicht geschwächt wird.

Auf einfache und zweckmäßige Weise kann dabei der Transponder zusammen oder nach oder vor der Anbringung einer entsprechenden Kunststoff- oder Klebemasse in die Vertiefung eingebracht oder eingelegt oder dann mit der erwähnten Masse festgelegt werden, wodurch er gleichzeitig auch noch gegen mechanische oder von Verschmutzungen herrührende Beschädigungen geschützt werden kann. Als vorteilhaft ist dabei außerdem anzusehen, dass die Vertiefung auf der in Richtung zur Mitte der Schaltafel befindlichen Seite des Randsteges oder Rahmens oder Trägers geschlossen oder- gegebenenfalls nachträglich - verschlossen ist. Somit ist die offene Seite dieser Vertiefung für einen entsprechenden Sensor oder Scanner oder Detektor von der Außenseite her gut zugänglich.

Die Anbringung der Vertiefung durch einen Prägevorgang ist einfach durchführbar und ergibt eine effektive. Möglichkeit, die nach der Außenseite hin offen Vertiefung für den Transponder anzuformen, ohne die Stabilität des Randsteges oder Rahmenteils zu beeinträchtigen.

Es ist aber auch möglich, dass der Randsteg etwa gemäß EP 0 729 536 B1 ein Profil oder Strangpressprofil oder ein Hohlprofil, auch ein Hohlprofil aus Stahl, ist und die Vertiefung durch spanende oder spanlose Entfernung von Werkstoff ausgearbeitet, insbesondere ausgefräst ist. Neben einem spanenden Fräsvorgang wäre auch eine Erodierung der entsprechenden Vertiefung denkbar.

Dabei kann es vorteilhaft sein, wenn der Randsteg ein Aluminium-Strangpressprofil mit in seiner Längsrichtung verlaufenden Hohlräume ist - um bei guter Steifigkeit Gewicht einzusparen- und wenn die Vertiefung an einer Stelle angeordnet ist, an welcher das Strangpressprofil einen Vollquerschnitt - also keinen Hohlraum - hat.

Das den oder die Randstege bildende, die eingeprägte Vertiefung aufweisende Flachmaterial kann eine Begrenzung eines Hohlprofils sein, welches am Rand eines Schalungselements angeordnet ist oder umläuft.

Eine besonders zweckmäßige Ausführungsform kann vorsehen, dass das Schalungselement eine Schaltafel mit einem metallischen Außenrahmen ist, der aus etwa rechtwinklig zur Schalhaut abstehenden Randstegen aus Flachmaterial oder aus einem Profil besteht, wobei der Querschnitt des Randstegs von der Schalhaut bis zu einem freien oder beabstandeten Rand weggerichtet ist, wobei an den Randstegen in Gebrauchsstellung Randstege von Nachbar-Schaltafeln mittelbar oder unmittelbar anliegen und Verbindungsmittel zum gegenseitigen Befestigen der aneinander liegenden oder benachbarten Randstege angreifen, und dass die den Transponder aufnehmende Vertiefung auf der in Richtung von der Mitte der Schaltafel weg befindlichen Außenseite des oder der Randstege oder des Außenrahmens gegenüber dieser Außenseite in Richtung zu der Mitte der Schaltafel hin zurückspringend eingeformt ist.

Der randseitige Randsteg oder Außenrahmen kann also an derjenigen Oberfläche, die einer eventuellen Nachbar-Schaltafel zugewandt ist, die entsprechende Vertiefung haben, die sich dabei nach dieser Außenseite hin öffnet, das heißt der Transponder kann von dieser Außenseite her in die Vertiefung eingesetzt sein und dann von dieser Außenseite her auch gut delektiert werden.

Der Transponder kann in Gebrauchsstellung in die Vertiefung so weit eingesenkt sein, dass er an seiner der Außenseite zugewandten Seite mit der Kunststoff- und/oder Klebemasse abgedeckt oder überdeckt ist, und diese Abdeckung des Transponders kann mit der Außenfläche des Randsteges oder Außenrahmens oder Trägers vorzugsweise bündig abschließen. Es ergibt sich bei einem derartigen bündigen Abschluss dann eine Oberfläche des randsteges oder Trägers, an welcher die Lage des Transponders nicht für Unbefugte ohne weiteres erkennbar ist und Verschmutzungen des Transponders weitestgehend vermieden werden. Dennoch ist er zusätzlich durch die Abdeckung gegen auch aggressivere Materalien wie Betonmilch oder dergleichen Verschmutzungen sowie auch gegen mechanische Beaufschlagung geschützt. Dadurch lässt sich auch gut verwirklichen, dass der Transponder in der Vertiefung in die Kunststoff- und/oder Klebemasse eingebettet ist.

Es kann also zunächst diese Kunststoff- und Klebemasse in die Vertiefung hineingefüllt und dann der Transponder in die noch entsprechend nachgiebige Masse eingedrückt und dadurch eingebettet werden, oder es kann zunächst der Transponder eingelegt und dann die Masse in die den Transponder schon enthaltende Vertiefung eingefüllt und dieser dabei von der Masse zumindest nach außen hin überdeckt werden.

Besonders günstig ist es dabei, wenn die Kunststoff- und/oder Klebemasse ein Zweikomponentenklebstoff auf Epoxidharzbasis ist. Dies ergibt einerseits nach dem Abbinden oder Aushärten einen stabilen, den Transponder gut schützenden Abschluss und erlaubt andererseits eine langdauernde sichere Befestigung des Transponders in seiner Vertiefung.

Damit beim Stapeln solcher Schalungselemente nicht auf die Lage des Transponders Rücksicht genommen werden muss und dennoch die Identifizierung der jeweiligen Schaltafel problemlos möglich ist, ist es zweckmäßig, wenn das Schalungselement eine rechteckige Schaltafel ist, die wenigstens zwei Transponder in voneinander beabstandeten Vertiefungen in rechtwinklig oder parallel zueinander angeordneten Randstegen oder Trägern aufweist. Parallele Randstege oder randnahe Träger befinden sich jeweils an zueinander beabstandeten Rändern, so dass die Schaltafeln auch bei einer Ablage in um 180 Grad gedrehter Lage dem Benutzer wieder einen Randsteg oder Träger zuwenden, in welchem dann einer der Transponder untergebracht ist. Dabei können natürlich alle Transponder einer Schaltafel die selben Identifizierungsmerkmale aufweisen.

Günstig kann es dabei sein, wenn in wenigstens zwei Randstegen oder Trägern jeweils nahe einer Ecke des rechteckigen Schalungselements je eine Vertiefung für einen Transponder vorgesehen ist. Durch eine solche Anordnung nahe einer Ecke kann der Transponder möglicherweise auch dann gut detektiert werden, wenn der ihn enthaltende Randsteg von dem Benutzer weg verläuft, weil sich der Transponder dann dennoch nahe dem Benutzer an der entsprechenden Ecke des Schalungselements befindet.

Noch leichter kann die Benutzung des oder der Transponder sein, wenn sich die beiden Vertiefungen an dem Schalungselement etwa mittig und/oder auf einer durch die Mitte des Schalungselements verlaufenden Linie gegenüberliegen. Auch bei 180 Grad gedrehter Lage befindet sich dann jeweils einer der Transponder in einem Bereich des Stapels, der gut detektiert werden kann.

Günstig vor allem für die Herstellungskosten der Schaltafeln ist es dabei, wenn der Transponder ein passiver Transponder ist, obwohl auch die Verwendung eines aktiven Transponders in analoger Weise denkbar wäre.

Vor allem bei Kombination einzelner oder mehrerer der vorbeschriebenen Merkmale und Maßnahmen ergibt sich ein Schalungselement mit metallischen Randstegen oder Trägern, an welchem Transponder gut detektierbar und dennoch geschützt untergebracht werden können, ohne dass spezielle Halter dafür erforderlich sind. Dennoch können die entsprechenden Randstege, Träger oder Außenrahmen aus Metall bestehen, da die Transponder in den entsprechenden eingeprägten oder ausgefrästen Vertiefungen abgeschirmt und geschützt untergebracht sind, ohne dass aber diese Randstege, Rahmenteile oder Träger schwächende Durchgangslochungen und dazu passende spezielle Halter für die Transponder erforderlich machen.

Nachstehend sind Ausführungsbeispiele der Erfindung anhand der Zeichnung näher beschrieben. Es zeigt in zum Teil schematisierter Darstellung:
- Fig. 1: eine Rückansicht einer Schaltafel mit Blick auf die dem Beton in Gebrauchsstellung abgewandte Seite mit an allen vier Seiten der rechteckigen Schaltafel angeordneten Randstegen analog der Schaltafel gemäß EP 0 573 450 B1,
- Fig. 2: eine Seitenansicht der Schaltafel nach Fig.1 mit Blick auf die Außenseite eines Randsteges,
- Fig. 3: einen Stapel beziehungsweise die Stapelung mehrerer Schaltafeln gemäß Fig.1,
- Fig. 4: in vergrößertem Maßstab einen Querschnitt eines Rand- steges der Schaltafel gemäß den Fig.1 bis 3 im Bereich einer einen Transponder erfindungsgemäß aufnehmenden Vertiefung,
- Fig. 5: eine Teilansicht des Randsteges gemäß Fig.4 mit Blick auf die Vertiefung und den darin angeordneten Transponder,
- Fig. 6: einen Querschnitt eines abgewandelten analogen Rand- steges mit Vertiefung und Transponder, wobei dieser Steg auch der Begrenzungssteg eines Profiles oder eines geschlossenen, beispielsweise eines Hohlprofils insbesondere mit rechteckigem Querschnitt, sein könnte, der bei aneinander liegenden Schaltafeln dem Hohlprofil oder Randsteg eines Nachbar-Schalelementes zugewandt ist,
- Fig. 7: eine Ansicht des Randsteges im Bereich der Vertiefung und des Transponders gemäß Fig.6,
- Fig. 8: einen Querschnitt eines Randsteges einer Schaltafel etwa gemäß EP 0 729 536 B1, wobei die Schnittlinie durch eine ausgearbeitete, vorzugsweise ausgefräste Vertiefung und einen darin angeordneten flachen Transponder verläuft,
- Fig. 9: eine Ansicht des Randsteges gemäß Fig.8 im Bereich der Vertiefung und des Transponders,
- Fig. 10: eine Ansicht einer Großflächenschalung mit in Gebrauchsstellung vertikalen Trägern zum Abstützen einer Schalhaut, welche Träger durch eine Gurtung verbunden sind, etwa gemäß DE-Patent 24 26 708, wobei die jeweils randnahen Träger Transponder enthalten, sowie
- Fig. 11: eine Seitenansicht der Großflächen-Schaltafel gemäß Fig.10 mit Blick auf einen randnahen Träger.

In der nachfolgenden Beschreibung erhalten hinsichtlich ihrer Funktion übereinstimmende Teile auch bei unterschiedlicher Ausgestaltung übereinstimmende Bezugszahlen.

Ein im Ganzen mit 1 bezeichnetes Schalungselement kann eine Schaltafel unterschiedlicher Konstruktion sein, wie man es beispielsweise anhand der Fig.1 bis 5, 6 und 7, 8 und 9 oder 10 und 11 erkennt. Gemeinsam ist diesen unterschiedlich gestalteten Schalungselementen 1, dass sie eine Schalhaut 2 aufweisen, die auch in den Fig.4, 6 und 8 durch unterbrochene Linien angedeutet ist. Dadurch wird deutlich, dass an oder nahe dem Rand der jeweiligen Schalhaut 2 von dieser auf der dem Beton in Gebrauchsstellung abgewandten Seite aus Metall bestehende Randstege 3 abstehen, die im Ausführungsbeispiel nach Fig.1 bis 3 auch einen Außenrahmen bilden können.

Im Ausführungsbeispiel gemäß Fig.10 und 11 wird die Schalhaut 2 durch in Gebrauchsstellung vertikale parallele Träger 4 abgestützt, wobei auch in diesem Falle nahe dem Rand der Schalhaut 2 derartige Träger 4 verlaufen, die zusätzlich durch eine Gurtung 5 verbunden sein können. Je nach Ausgestaltung der Gurtung 5 ist diese starr oder gegebenenfalls analog DE 24 26 708 C3 auch in ihrer Länge veränderbar, um die Schalhaut zu krümmen.

Allen Ausführungsbeispielen ist gemeinsam, dass an dem jeweiligen Schalungselement 1 als Identifizierungsmittel wenigstens ein Transponder 6 angeordnet ist.

Dabei erkennt man in allen Ausführungsbeispielen und besonders gut in den Fig.4 bis 9, dass an dem jeweiligen Randsteg 3 oder Träger 4 an dessen von der Schalhaut 2 abgewandten, in Gebrauchsstellung einem Nachbar-Schalelement 1 oder einem Gebäudeteil oder einer Ecke zugewandten Oberfläche wenigstens eine Vertiefung 7 vorgesehen ist, die größer als ein flacher Transponder 6 ist, und dass der Transponder 6 in dieser Vertiefung 7 von deren Begrenzung umfasst angeordnet und gehalten ist.

Vor allem in Fig.4, 6 und 8 erkennt man deutlich, dass die Vertiefung 7 den Transponder sowohl an seiner Unterseite als auch an seinem Umfang umgreift und umfasst und nur seine Oberseite frei lässt, die auf diese Weise gut detektiert werden kann.

Dabei ist der Transponder 6 in der Vertiefung 7 durch eine Kunststoff- und/oder Klebemasse 8, im Folgenden auch "Masse 8" genannt, gehalten und befestigt, was vor allem bei gemeinsamer Betrachtung der Fig.4 und 5 gut erkennbar ist. Vor allem im Ausführungsbeispiel gemäß Fig.7 übergreift dabei die Masse 8 auch die Außenränder der Vertiefung 7, um eine gute Halterung zu erzielen. Analoges gilt für die Ausführungsform nach Fig.6 und 7.

In allen Ausführungsbeispielen ist vorgesehen, dass die Vertiefung 7 auf der in Richtung zur Mitte der Schaltafel oder des Schalungselements 1 befindlichen Seite des Randsteges 3 oder Rahmens oder Trägers 4 geschlossen, gegebenenfalls nachträglich auch verschlossen ist, das heißt der Randsteg 3 oder Träger 4 ist nicht durch eine Durchgangsbohrung oder durchgehende Lochung geschwächt.

Die Ausführungsbeispiele gemäß Fig.1 bis 7 offenbaren ein Schalungselement 1 in Form einer Schaltafel mit einem metallischen Außenrahmen, der aus etwa rechtwinklig, zur Schalhaut 2 abstehenden Randstegen 3 aus Flachmaterial oder gegebenenfalls aus einem Profil besteht, wobei der Querschnitt des jeweiligen Randsteges 3 von der Schalhaut 2 bis zu einem freien Rand 3a weggerichtet ist, wobei an den Randstegen 3 in Gebrauchsstellung Randstege von Nachbar-Schaltafeln mittelbar oder unmittelbar anliegen und Verbindungsmittel zum gegenseitigen Befestigen von derart aneinander liegenden Randstegen sich fortsetzender Schaltafeln angreifen können. Die den Transponder 6 aufnehmende Vertiefung 7 ist dabei auf der in Richtung von der Mitte der Schaltafel 1 weg befindlichen Außenseite 3b des jeweiligen Randsteges 3 gegenüber dieser Außenseite 3b in Richtung zur Mitte der Schaltafel hin zurückspringend eingeformt. Analoges gilt für einen als Strangpressprofil ausgebildeten Randsteg 3 gemäß Fig. 8 und 9.

Bei den Ausführungsbeispielen gemäß Fig.1 bis 7 sind die Randstege 3 aus Flachmaterial gebildet und die Vertiefung 7 ist eingeprägt, also durch eine Kaltverformung erzeugt. Entsprechend hoch ist die Festigkeit des Randsteges auch im Bereich dieser Vertiefung 7.

Im Ausführungsbeispiel gemäß Fig.8 und 9 ist der Randsteg 3, wie bereits erwähnt, ein Strangpressprofil und die Vertiefung 7 ist durch eine spanende oder auch spanlose Entfernung von Werkstoff herausgearbeitet, zum Beispiel ausgefräst. Dabei kann dieser Randsteg 3 ein Aluminiumstrangpressprofil mit in seiner Längsrichtung verlaufenden Hohlräumen 3c sein und die Vertiefung 7 kann an einer Stelle angeordnet sein, an welcher dieses Strangpressprofil einen Vollquerschnitt hat, so dass wiederum eine Schwächung dieses Randsteges 3 durch die Vertiefung 7 weitestgehend vermieden wird.

Der Transponder 6 kann aber auch in einer Vertiefung 7 wenigstens eines der Begrenzungsstege eines Hohlprofiles, beispielsweise eines geschlossenen Hohlprofiles oder Rechteckprofiles angeordnet sein, soweit dieser Steg eine ausreichende Stärke hat. Beispielsweise könnten die in Fig.4 oder 6 dargestellten Flachprofile auch jeweils eine insbesondere außenliegende Begrenzung eines derartigen Hohlprofiles sein, welches am Rand eines entsprechenden Schalungselements 1 angeordnet oder auch umlaufen könnte.

Der Transponder 6 ist in allen Ausführungsbeispielen in Gebrauchsstellung soweit in die Vertiefung 7 eingesenkt, dass der an seiner der Außenseite 3b zugewandten Seite mit der Kunststoff- und/oder Klebemasse 8 abgedeckt oder überdeckt ist und diese Abdeckung des Transponders ist dabei gemäß den Fig.4, 6 und 8 mit dieser Außenfläche der Außenseite 3b des Randsteges 3 oder Trägers 4 bündig, so dass der Transponder 6 nicht nur gut geschützt, sondern auch verborgen ist, so dass unerwünschte Manipulationen und auch mechanische Beschädigungen weitestgehend ausgeschlossen werden.

Vor allem die schon erwähnten Darstellungen in den Fig.4, 6 und 8 verdeutlichen dabei, dass der Transponder 6 in der Vertiefung 7 in die Masse 8 eingebettet, also von dieser praktisch allseits umschlossen ist. Dabei kann diese Masse 8 ein Zweikomponentenklebstoff auf Epoxidharzbasis sein, der eine gute Halterung des Transponders 6 in der Vertiefung 7 ergibt und diesen außerdem gut gegen Beschädigungen aller Art schützt.

In den Fig.1, 3 und 10 ist noch angedeutet, dass das Schalungselement 1, welches jeweils eine rechteckige Schaltafel ist, wenigstens zwei Transponder 6 in voneinander beabstandeten Vertiefungen 7 in rechtwinklig oder parallel zueinander angeordneten Randstegen 3 oder Trägern 4 aufweist, so dass beim Stapeln dieser Schaltafeln nicht auf die Lage des Transponders 6 geachtet werden muss, sondern immer einer der Transponder 6 in einer zum Detektieren günstigen Lage angeordnet wird.

In den Ausführungsbeispielen ist jeweils in wenigstens zwei Randstegen 3 oder Trägern 4 jeweils nahe einer Ecke des rechteckigen Schalungselements 1 wenigstens eine Vertiefung 7 für einen Transponder 6 vorgesehen. Genauso günstig oder noch günstiger ist es jedoch, wenn sich die beiden Vertiefungen 7 an dem Schalungselement 1 etwa mittig eines Randsteges 3 oder Trägers 4 und/oder auf einer durch die Mitte des Schalungselements 1 verlaufenden, gedachten Linie gegenüberliegen.

Dabei ist im Ausführungsbeispiel ein passiver Transponder 6 vorgesehen, so dass er die Kosten des Schalungselements 1 nicht nennenswert erhöht.

Das Schalungselement 1 mit einer Schalhaut 2 und wenigstens einem an einem Rand oder nahe einem Rand der Schalhaut 2 angeordneten, aus Metall bestehenden Randsteg 3 oder Außenrahmen oder die Schalhaut 2 abstützenden Träger 4 weist als Identifizierungsmittel einen Transponder 6 auf, der in einer Vertiefung 7 eines Randsteges 3 oder Außenrahmens oder Trägers 4 an dessen von der Schalhaut 2 abgewandten, in Gebrauchsstellung einem Nachbar-Schalungselement zugewandten Oberfläche angeordnet ist. Diese Vertiefung 7 umschließt den Transponder 6 seitlich und an einer Fläche, so dass nur eine Oberfläche zur Außenseite hin für einen Detektor zugänglich ist, weil die Vertiefung 7 auf der in Richtung zur Mitte der Schaltafel oder des Schalungselements 1 befindlichen Seite des Randsteges 3 oder Rahmens oder Trägers 4 geschlossen ist. Die Halterung des Transponders 6 in der Vertiefung 7 erfolgt mit Hilfe einer Kunststoff- und/oder Klebemasse 8.

## Patentansprüche

1. Schalungselement (1) mit einer Schalhaut (2) und mit wenigstens einem an einem Rand oder nahe einem Rand der Schalhaut (2) von dieser auf der dem Beton in Gebrauchsstellung abgewandten Seite abstehenden, jeweils aus Metall bestehenden Randsteg (3) oder Außenrahmen oder die Schalhaut. (2) abstützenden Träger (4), wobei an dem Schalungselement (1) als Identifizierungsmittel wenigstens ein Transponder (6) angeordnet ist, wobei an dem Randsteg (3) oder Außenrahmen oder Träger (4) an dessen von der Schalhaut (2) abgewandten, in Gebrauchsstellung einem Nachbar-Schalungselement (1) oder Gebäudeteil zugewandten Oberfläche wenigstens eine Vertiefung (7) vorgesehen ist, die größer als ein flacher Transponder (6) ist, und der Transponder (6) in dieser Vertiefung (7) von deren Begrenzung umfasst angeordnet und gehalten ist, **dadurch gekennzeichnet, dass** der/die Randstege (3) aus Flachmaterial gebildet ist sind und die Vertiefung (7) eingeprägt ist oder dass der Randsteg (3) bzw. Außenrahmen bzw. Träger (4) ein Profil oder Strangpressprofil oder Hohlprofil oder Rechteckprofil ist und die Vertiefung (7) durch spanende oder spanlose Entfernung von Werkstoff aufgearbeitet oder ausgefräst ist, dass die Vertiefung (7) auf der in Richtung zur Mitte der Schaltafel oder des Schalungselements (1) befindlichen Seite des Randsteges (3) oder des Rahmens oder Trägers (4) geschlossen ist und dass der Transponder (6) in der Vertiefung (7) durch eine Kunststoff- und/oder Klebemasse (8) gehalten oder befestigt und in die Kunststoff- und/oder Klebemasse (8) eingebettet ist.

2. Schalungselement nach Anspruch 1, **dadurch gekennzeichnet, dass** das den oder die Randstege bildende, die eingeprägte Vertiefung (7) aufweisende Flachmaterial eine Begrenzung eines Hohlprofils ist, welches am Rand eines Schalungselements (1) angeordnet ist oder umläuft.

3. Schalungselement nach Anspruch 1 oder 2, **dadurch gekennzeichnet, dass** es eine Schaltafel mit einem metallische Außenrahmen ist, der aus etwa rechtwinklig zur Schalhaut (2) abstehenden Randstegen (3) aus Flachmaterial oder aus einem Profil besteht, wobei der Querschnitt des Randsteges (3) von der Schalhaut (2) bis zu einem freien oder beabstandeten Rand (3a) weggerichtet ist, wobei an den Randstegen (3) in Gebrauchsstellung Randstege von Nachbar-Schaltafeln mittelbar oder unmittelbar anliegen und Verbindungsmittel zum gegenseitigen Befestigen der aneinanderliegenden Randstege angreifen, und dass die den Transponder (6) aufnehmende Vertiefung (7) auf der in Richtung von der Mitte der Schaltafel (1) weg befindlichen Außenseite (3b) des oder der Randstege (3) gegenüber dieser Außenseite (3b) in Richtung zu der Mitte der Schaltafel hin zurückspringend eingeformt ist.

4. Schalungselement nach einem der Ansprüche 1 bis 3, **dadurch gekennzeichnet, dass** der Transponder (6) in Gebrauchsstellung in der Vertiefung (7) so weit eingesenkt ist, dass er an seiner der Außenseite (3b) zugewandten Seite insbesondere mit der Kunststoff- und/oder Klebemasse (8) abgedeckt oder überdeckt ist, und dass diese Abdeckung des Transponders mit der Außenfläche des Randsteges (3) oder Außenrahmens oder Trägers (4) insbesondere bündig abschließt.

5. . Schalungselement nach einem der Ansprüche 1 bis 4, **dadurch gekennzeichnet, dass** die Kunststoff- und/oder Klebemasse (8) ein Zweikomponentenklebstoff auf Epoxidharzbasis ist.

6. Schalungselement nach einem der Anspruche 1 bis 5, **dadurch gekennzeichnet, dass** es eine rechteckige Schaltfel ist, die wenigstens zwei Transponder (6) in voneinander beabstandeten Vertiefungen (7) in rechtwinklig oder parallel zueinander angeordneten Randstegen (3) oder Trägern (4) aufweist.

7. . Schalungselement nach einem der Ansprüche 1 bis 6, **dadurch gekennzeichnet, dass** in wenigstens zwei Randstegen (3) oder Trägern (4) jeweils nahe einer Ecke des rechteckigen Schalungselements (1) jeweils wenigstens eine Vertiefung (7) für einen Transponder (6) vorgesehen ist.

8. Schalungselement nach einem der Ansprüche 1 bis 7, **dadurch gekennzeichnet, dass** sich die beiden Vertiefungen (7) an dem Schalungselement (1) etwa mittig und/oder auf einer durch die Mitte des Schalungselements (1) verlaufenden, gegebenenfalls schräg zu den Rändern des Schalungselements orientierten Linie gegenüberliegen.

## Claims

1. Formwork element (1) having a formwork skin (2) and at least one edge strip (3) or outer frame or carrier (4) that supports the formwork skin (2), said strip (3) or outer frame or carrier (4) being made of metal and being provided on an edge or close to an edge of the formwork skin (2) and protruding therefrom on the side remote from the concrete in the position of use, wherein at least one transponder (6) is arranged on the formwork element (1) as an identification means, wherein on the edge strip (3) or outer frame or carrier (4) on the surface thereof that is remote from the formwork skin (2) and that faces an adjacent formwork element (1) or part of a building in the position of use is provided at least one depression (7) that is larger than a flat transponder (6), and the transponder (6) is arranged and held in this depression (7), enveloped by the boundary thereof, **characterised in that** the edge strip or strips (3) is or are formed from flat material and the depression (7) is embossed therein, or **in that** the edge strip (3) or outer frame or carrier (4) is a section or extruded section or hollow section or rectangular section and the depression (7) is hollowed or milled out by the removal of material in a cutting or non-cutting operation, **in that** the depression (7) is closed off on the side of the edge strip (3) or the frame or carrier (4) that is located towards the centre of the formwork panel or formwork element (1), and **in that** the transponder (6) is held or secured in the depression (7) by a plastics and/or adhesive composition (8) and is embedded in the plastics and/or adhesive composition (8).

2. Formwork element according to claim 1, **characterised in that** the flat material that forms the edge strip or strips and comprises the embossed depression (7) is a boundary of a hollow section which is arranged on or surrounds the edge of a formwork element (1).

3. Formwork element according to claim 1 or 2, **characterised in that** it is a formwork panel with a metal outer frame which consists of edge strips (3) made of flat material or of a section, that protrude substantially at right-angles to the formwork skin (2), the cross-section of the edge strip (3) being directed away from the formwork skin (2) to a free or spaced-apart edge (3a), while edge strips of adjacent formwork panels abut directly or indirectly on the edge strips (3) in the position of use and connecting means for mutually securing the abutting edge strips engage thereon, and **in that** the depression (7) that accommodates the transponder (6) is shaped, on the outside (3b) of the edge strip or strips (3) located away from the centre of the formwork panel (1), so as to be recessed, relative to this outside (3b), towards the centre of the formwork panel.

4. Formwork element according to one of claims 1 to 3, **characterised in that** the transponder (6) in the position of use is accommodated in the depression (7) to such a depth that it is concealed or covered on its side facing the outside (3b) particularly by means of the plastics and/or adhesive composition (8), and **in that** this covering of the transponder terminates at the outer surface of the edge strip (3) or outer frame or carrier (4), in particular terminates flush therewith.

5. Formwork element according to one of claims 1 to 4, **characterised in that** the plastics and/or adhesive composition (8) is an epoxy-based two-component adhesive.

6. Formwork element according to one of claims 1 to 5, **characterised in that** it is a rectangular formwork panel which has at least two transponders (6) in depressions (7) spaced apart from one another in edge strips (3) or carriers (4) arranged at right-angles or parallel to one another.

7. Formwork element according to one of claims 1 to 6, **characterised in that** at least one depression (7) for a transponder (6) is provided in at least two edge strips (3) or carriers (4), in each case close to a corner of the rectangular formwork element (1).

8. Formwork element according to one of claims 1 to 7, **characterised in that** the two depressions (7) on the formwork element (1) are located opposite each other substantially in the centre and/or along a line running through the centre of the formwork element (1), optionally oriented diagonally with respect to the edges of the formwork element.

## Revendications

1. Élément de coffrage (1), avec une enveloppe de coffrage (2) et avec respectivement au moins une aile marginale (3) en métal ou un cadre extérieur ou un support (4) soutenant l'enveloppe de coffrage (2), qui fait saillie de l'enveloppe de coffrage (2), sur un bord ou à proximité d'un bord de celle-ci, sur le côté opposé au béton en position d'utilisation, sachant qu'au moins un transpondeur (6) est disposé comme moyen d'identification sur l'élément de coffrage (1), sachant qu'au moins un renfoncement (7), qui est plus grand qu'un transpondeur plat (6), est prévu sur l'aile marginale (3) ou le cadre extérieur ou le support (4) sur leur surface qui est opposée à l'enveloppe de coffrage (2) et tournée en position d'utilisation vers un élément de coffrage voisin (1) ou une partie de bâtiment, et que le transpondeur (6) est disposé et maintenu dans ce renfoncement (7) en étant entouré par la délimitation de ce dernier, **caractérisé en ce que** la ou les ailes marginales (3) est/sont réalisée(s) en matériau plat et le renfoncement (7) est estampé, ou **en ce que** l'aile marginale (3), respectivement le cadre extérieur, respectivement le support (4), est un profilé ou un profilé extrudé ou un profilé creux ou un profilé rectangulaire et le renfoncement (7) est formé par déformation ou fraisé par enlèvement de matière, **en ce que** le renfoncement (7) est fermé sur le côté de l'aile marginale (3) ou du cadre ou du support (4) qui est tourné vers le centre du panneau de coffrage ou de l'élément de coffrage (1), et **en ce que** le transpondeur (6) est maintenu ou fixé dans le renfoncement (7) par une masse (8) de matière plastique et/ou de colle et est enrobé dans la masse (8) de matière plastique et/ou de colle.

2. Élément de coffrage selon la revendication 1, **caractérisé en ce que** le matériau plat formant la ou les ailes marginales et présentant le renfoncement estampé (7) est une délimitation d'un profilé creux qui est disposé sur le bord d'un élément de coffrage (1) ou qui s'étend tout autour de ce bord.

3. Élément de coffrage selon la revendication 1 ou 2, **caractérisé en ce qu'**il est un panneau de coffrage avec un cadre extérieur métallique qui est composé d'ailes marginales (3) constituées d'un matériau plat ou d'un profilé qui font saillie de l'enveloppe de coffrage (2) environ à angle droit, sachant que la section de l'aile marginale (3) est dirigée en éloignement de l'enveloppe de coffrage (2) jusqu'à un bord libre ou distant (3a), sachant qu'en position d'utilisation, des ailes marginales de panneaux de coffrage voisins s'appliquent directement ou indirectement contre les ailes marginales (3) et des moyens de liaison agissent pour la fixation mutuelle des ailes marginales en application mutuelle, et **en ce que** le renfoncement (7) recevant le transpondeur (6) est formé, sur le côté extérieur (3b) de la ou des ailes marginales (3) qui est éloigné du centre du panneau de coffrage (1), en retrait en direction du centre du panneau de coffrage par rapport à ce côté extérieur (3b).

4. Élément de coffrage selon l'une des revendications 1 à 3, **caractérisé en ce que** le transpondeur (6) est, en position d'utilisation, enfoncé dans le renfoncement (7) dans une mesure telle qu'il est, sur son côté tourné vers le côté extérieur (3b), couvert ou recouvert notamment par la masse (8) de matière plastique et/ou de colle, et **en ce que** ce recouvrement du transpondeur se termine notamment à fleur de la face extérieure de l'aile marginale (3) ou du cadre extérieur ou du support (4).

5. Élément de coffrage selon l'une des revendications 1 à 4, **caractérisé en ce que** la masse (8) de matière plastique et/ou de colle est une colle à deux composants à base de résine époxy.

6. Élément de coffrage selon l'une des revendications 1 à 5, **caractérisé en ce qu'**il est un panneau de coffrage rectangulaire, qui présente au moins deux transpondeurs (6) dans des renfoncements (7) mutuellement distants dans des ailes marginales (3) ou des supports (4) disposés perpendiculairement ou parallèlement entre eux.

7. Élément de coffrage selon l'une des revendications 1 à 6, **caractérisé en ce qu'**au moins un renfoncement respectif (7) pour un transpondeur (6) est prévu dans au moins deux ailes marginales (3) ou supports (4), chaque fois à proximité d'un coin de l'élément de coffrage rectangulaire (1).

8. Élément de coffrage selon l'une des revendications 1 à 7, **caractérisé en ce que** les deux renfoncements (7) sur l'élément de coffrage (1) se font face environ centralement et/ou sur une ligne passant par le centre de l'élément de coffrage (1) et orientée éventuellement en oblique par rapport aux bords de l'élément de coffrage.
